# EUROPÄISCHE PATENTSCHRIFT

(11) **EP 4 230 091 B1**
(45) Veröffentlichungstag und Bekanntmachung des Hinweises auf die Patenterteilung: **02.04.2025**
(21) Anmeldenummer: 22157020.3
(22) Anmeldetag: 16.02.2022
(51) Int. Cl.: A47G 1/16, A47B 95/00

(54) **SANITÄRANORDNUNG**
SANITARY ASSEMBLY
AGENCEMENT SANITAIRE

(43) Veröffentlichungstag der Anmeldung: 23.08.2023
(73) Patentinhaber: Geberit International AG, 8645 Jona (CH)
(72) Erfinder: BÄNZIGER, David, 8636 Wald (CH)
(74) Vertreter: Frischknecht, Harry Ralph

(56) Entgegenhaltungen:
- DE-U1- 29 920 095
- JP-U- S59 134 468
- US-B1- 7 654 500
- US-B2- 7 293 754

## Beschreibung

### TECHNISCHES GEBIET

Die vorliegende Erfindung betrifft eine Sanitäranordnung mit einem aufgehängten Sanitärelement nach Anspruch 1.

### STAND DER TECHNIK

Wandhängende Möbel, wie Spiegelaufhängsysteme, sind aus dem Stand der Technik bekannt. Beispielsweise offenbart die DE 7027172U einen Befestigungsbeschlag für wandhängende Möbel, wie Spiegel. Der Spiegel wird dabei an zwei Befestigungselemente eingehängt. Die Befestigungselemente befinden sich in der Montagelage im Bereich der oberen Kante des Spiegels. Der Spiegel hängt dabei frei an den Befestigungselementen.

Bei Reinigungsarbeiten wird der Spiegel typischerweise mit einem Lappen oder einem ähnlichen Reinigungselement abgewischt. Durch diese mechanische Einwirkung kann sich der Spiegel leicht verschieben und muss nach erfolgter Reinigung ggf. wieder ausgerichtet werden. Im schlimmsten Fall aber, kann es vorkommen, dass der Spiegel gar aus einer der Halterung gerät und dabei beschädigt werden kann.

DE 299 20 095 U1 offenbart ein Sanitärelement nach dem Oberbegriff des Anspruchs 1.

### DARSTELLUNG DER ERFINDUNG

Ausgehend von diesem Stand der Technik liegt der Erfindung eine Aufgabe zugrunde, eine Sanitäranordnung mit einem aufgehängten Sanitärelement, insbesondere einem Spiegel oder einem Spiegelschrank, anzugeben, welche die Nachteile des Standes der Technik überwindet. Insbesondere ist es eine Aufgabe der vorliegenden Erfindung, eine Sanitäranordnung mit einem aufgehängten Sanitärelement anzugeben, bei welcher das Sanitärelement stabiler aufgehängt ist.

Diese Aufgabe löst der Gegenstand von Anspruch 1. Demgemäss umfasst eine Sanitäranordnung
ein Sanitärelement, insbesondere ein Spiegel oder ein Spiegelschrank, mit mindestens einem Einhängabschnitt und mit mindestens einer in Einbaulage gesehen unterhalb des mindestens einen Einhängabschnitts liegenden sanitärelementseitigen Anschlagsfläche,
mindestens ein oberes Befestigungselement mit einem Befestigungsabschnitt, über welchen das Befestigungselement fest zu einer Tragstruktur befestigbar ist, und mit mindestens einem Hakenabschnitt, der eine Hakenfläche aufweist, auf welcher das Sanitärelement im montierten Zustand mit dem Einhängabschnitt aufliegt, und
mindestens ein in Einbaulage gesehen unterhalb des oberen Befestigungselements liegendes unteres Befestigungselement mit einem Befestigungsabschnitt, über welchen das untere Befestigungselement fest zu einer Tragstruktur befestigbar ist, und mit einer Anschlagsfläche. Im montierten Zustand stehen die Anschlagsfläche des unteren Befestigungselementes und die sanitärelementseitige Anschlagsfläche derart zueinander, dass eine Bewegung des Sanitärelements von der Hakenfläche gegen die Lotrichtung weg verhindert wird.

Durch die Relativlage zwischen den beiden Anschlagsflächen wird verhindert, dass das Sanitärelement aus der Verbindung zwischen dem Einhängabschnitt und dem Haken springen kann.

Im montierten Zustand ist das Sanitärelement am oberen Befestigungselement eingehängt und die beiden Anschlagsflächen liegen übereinander, so dass bei einer Bewegung des Sanitärelements, insbesondere in einer Lotebenee bzw. einer Vertikalebene, ein Kontakt zwischen den Anschlagsflächen herstellbar ist, derart, dass das Sanitärelement nicht vom mindestens einen oberen Befestigungselement getrennt wird.

Für eine kontrollierte Demontage des Sanitärelements muss dieses um das obere Befestigungselement verschwenkt werden, so dass die beiden Anschlagsflächen nicht mehr in einem Wirkbereich relativ zueinander liegen und aneinander vorbei bewegbar sind.

In Einbaulage ist die Flächennormale der Hakenfläche gegen die Lotrichtung orientiert und die Flächennormale der Anschlagsfläche des zweiten Befestigungselements ist in Lotrichtung orientiert.

Die Tragstruktur ist vorzugsweise eine Wand oder ein hinter einer Vorwand positioniertes Montagegestell.

Vorzugsweise sind zwei beabstandet zueinander liegende obere Befestigungselemente und zwei beabstandet zueinander liegende untere Befestigungselemente angeordnet. Vorzugsweise liegen die Befestigungselemente an Eckpunkten eines Vierecks. In einer Variante sind zwei beabstandet zueinander liegende obere Befestigungselemente und ein einziges unteres Befestigungselement angeordnet.

Vorzugsweise ist der Abstand zwischen den unteren Befestigungselementen und einem unteren Rand des Sanitärelements kleiner als der Abstand zwischen den oberen Befestigungselementen und einem oberen Rand des Sanitärelements. Vorzugsweise liegen die unteren Befestigungselemente bezüglich der Höhe des Sanitärelements gesehen im unteren Viertel und die oberen Befestigungselemente liegen im oberen Viertel.

Die beiden Anschlagsflächen verlaufen vorzugsweise parallel zueinander. In Einbaulage gesehen erstrecken sich die beiden Anschlagsflächen vorzugsweise in der Horizontalen.

Weiter weist das untere Befestigungselement eine vom Befestigungsabschnitt abstehende und federnd ausgebildete Rastlasche auf und das Sanitärelement weist mindestens eine Rastöffnung auf, in welche die Rastlasche einrastet.

Durch das Einrasten kann erreicht werden, dass das Sanitärelement bezüglich einer Bewegung von der Tragstruktur weg, fixiert werden kann. Hierdurch wird die Lagerung des Sanitärelements noch weiter verbessert. Bei der kontrollierten Demontage des Sanitärelements wird diese Verbindung aufgehoben.

Vorzugsweise ist die Rastlasche derart angeordnet, dass sich die Rastlasche in Einbaulage von der Tragstruktur weg erstreckt, derart dass die Rastlasche vor der Montage des Sanitärelements frei zugänglich ist.

Weiter weist die Rastlasche einen ersten Laschenabschnitt und einen zweiten Laschenabschnitt auf, wobei die Laschenabschnitte an deren einen Enden miteinander verbunden sind. Der erste Laschenabschnitt ist mit einem seinem anderen Ende fest am Befestigungsabschnitt des unteren Befestigungselements angeformt und steht von diesem ab. Der zweite Laschenabschnitt ist mit seinem anderen Ende über mindestens einen Federarm am Befestigungsabschnitt angeformt. Der zweite Laschenabschnitt ist über den Federarm elastisch federnd ausgebildet und kann im Rahmen seines Federwegs gegen den ersten Laschenabschnitt bewegt werden.

Vorzugsweise sind zwei Federarme angeordnet, wobei sich die beiden Federarme seitlich vom zweiten Laschenabschnitt wegerstrecken und mit dem Befestigungsabschnitt in Verbindung stehen. Die beiden Federarme bilden dabei eine Art Federjoch, wobei mittig im Federjoch der Laschenabschnitt angeformt ist und das Federjoch endseitig mit dem Befestigungsabschnitt fest in Verbindung steht.

Der erste Laschenabschnitt ist vorzugsweise starr am Befestigungsabschnitt angeformt. Die Federbewegung wird vorzugsweise ausschliesslich durch den zweiten Laschenabschnitt ausgeführt.

Vorzugsweise weist einer der beiden Laschenabschnitte oder beide der genannten Laschenabschnitte eine Rasterhebung auf, welche in die Rastöffnung am Sanitärelement einrastbar ist. Die Rasterhebung erstreckt sich dabei von der frei liegenden Oberfläche des jeweiligen Laschenabschnittes vom Laschenabschnitt weg.

Vorzugsweise stehen die Laschenabschnitte bezüglich einer mittig durch die Laschenabschnitte verlaufenden Ebene in einem Winkel winklig geneigt zueinander. Der Winkel zwischen den beiden Laschenabschnitten wird mit zunehmendem Abstand vom Befestigungsabschnitt kleiner. Hierdurch wird die Rastlasche pfeilartig ausgebildet, wobei die Pfeilspitze an dem Ende liegt, wo die beiden Laschenabschnitte miteinander verbunden sind.

Vorzugsweise sind die Laschenabschnitte bezüglich einer mittig durch die Laschenabschnitte verlaufenden Ebene symmetrisch zueinander ausgebildet.

Vorzugsweise weist der Befestigungsabschnitt auf der in Einbaulage zur Tragstruktur orientierteren Fläche mindestens ein Klebemittel auf, mit welchem das untere Befestigungselement temporär oder fest zur Tragstruktur über eine Klebeverbindung befestigbar ist.

Vorzugsweise ist das Klebemittel ein auf der besagten Fläche vormontierter Klebestreifen oder vormontierte Klebepunkte.

Das Klebemittel kann bei der Ausbildung als temporäres Klebemittel als Montagehilfe dienen, so wie dies unten anhand des Verfahrens noch genauer erläutert wird. Demgemäss kann das untere Befestigungselement mit Hilfe des Sanitärelements positioniert werden und nach nochmaligem Entfernen des Sanitärelements kann das untere Befestigungselement mit einer Schraube fest zur Tragstruktur befestigt werden.

Das Klebemittel kann aber auch das untere Befestigungselement fest mit der Tragstruktur verbinden.

In einer ersten Variante ist die Anschlagsfläche des unteren Befestigungselements durch eine Erhebung am Befestigungsabschnitt des unteren Befestigungselements bereitgestellt.

In einer zweiten Variante wird die Anschlagsfläche des unteren Befestigungselements an der Rastlasche, insbesondere am fest angeformten Laschenabschnitt, bereitgestellt.

In einer Weiterbildung weist das untere Befestigungselement zwei der genannten Anschlagsflächen auf, wobei je nach Montagelage des unteren Befestigungselements die eine oder die andere Anschlagsfläche mit der sanitärelementseitigen Anschlagsfläche zusammenwirkt, wobei die eine der genannten Anschlagsflächen des unteren Befestigungselements durch eine Erhebung am Befestigungsabschnitt des unteren Befestigungselements bereitgestellt wird; und wobei die andere der genannten Anschlagsflächen des unteren Befestigungselements an der Rastlasche bereitgestellt wird.

Vorzugsweise stehen die Rastlasche und die Anschlagsfläche des unteren Befestigungselements in einem Abstand beabstandet zueinander, derart, dass ein Zwischenraum zwischen Rastlasche und Anschlagsfläche geschaffen wird, wobei die sanitärelementseitige Anschlagsfläche im montierten Zustand in den Zwischenraum zu liegen kommt.

Vorzugsweise weisen der Befestigungsabschnitt des oberen Befestigungselements und/oder der Befestigungsabschnitt des unteren Befestigungselements eine Schraubenöffnung auf, durch welche eine Schraube zur Befestigung des jeweiligen Befestigungselements an der Tragstruktur hindurchführbar ist.

Vorzugsweise weist das obere Befestigungselement mehrere Hakenflächen auf, wobei die Hakenflächen in unterschiedlichen Abständen zur Schraubenöffnung liegen, derart, dass je nach Orientierung des oberen Befestigungselements eine andere Distanz zwischen Hakenfläche und Schraubenöffnung einstellbar ist. Hierdurch kann durch eine Lageänderung des oberen Befestigungselements die Lage des Sanitärelements eingestellt werden.

Vorzugsweise liegt die sanitärelementseitige Anschlagsfläche an einem Rahmenelement des Sanitärelements. Vorzugsweise wird der Einhängabschnitt durch ein Einhängelement, welches an der Rückseite des Sanitärelements liegt, bereitgestellt.

Vorzugsweise ist in Einbaulage zwischen der sanitärelementseitigen Anschlagsfläche und der Anschlagsfläche des unteren Befestigungselements Spiel vorhanden. Alternativerweise steht im montierten Zustand die sanitärelementseitige Anschlagsfläche in flächigem Kontakt mit der Anschlagsfläche des unteren Befestigungselements.

Vorzugsweise weist der Hakenabschnitt eine Hakennut aufweist, in welche der Einhängabschnitt eingehängt ist.

Ein Verfahren zur Montage einer Sanitäranordnung nach obiger Beschreibung ist dadurch charakterisiert,
dass in einem ersten Schritt das mindestens eine obere Befestigungselement zur Tragstruktur befestigt wird und das mindestens eine untere Befestigungselement unterhalb des mindestens einen oberen Befestigungselements zur Tragstruktur befestigt wird,
dass in einem nachfolgenden zweiten Schritt, das Sanitärelement am oberen Befestigungselement eingehängt wird und
dass in einem nachfolgenden dritten Schritt, das Sanitärelement um das obere Befestigungselement gegen das untere Befestigungselement verschwenkt wird, und dass die die Anschlagsfläche des unteren Befestigungselementes und die sanitärelementseitige Anschlagsfläche derart zueinander zu stehen kommen, dass eine Bewegung des Sanitärelements von der Hakenfläche gegen die Lotrichtung weg verhindert wird.

In einer bevorzugten Weiterbildung des Verfahrens wird zwischen dem ersten Schritt und dem zweiten Schritt das untere Befestigungselement über die Rastlasche am Sanitärelement befestigt, wobei nach dem zweiten Schritt und vor dem dritten Schritt, das Sanitärelement gegen die Tragstruktur bewegt wird, so dass das untere Befestigungselement mit dem Klebemittel an die Tragstruktur geklebt wird, wobei anschliessend das Sanitärelement wieder von der Tragstruktur wegverschwenkt wird und das untere Befestigungselement an der Tragstruktur verbleibt, wobei das untere Befestigungselement mit der Tragstruktur fest verbunden wird, und wobei anschliessend der oben genannte zweite Schritte und der oben genannte dritte Schritt ausgeführt werden.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Rückansicht einer Ausführungsform einer Sanitäranordnung gemäss der vorliegenden Erfindung;
- Fig. 2: eine perspektivische Rückansicht von Details eines unteren Befestigungselementes der Sanitäranordnung gemäss der Figur 1;
- Fig. 3: eine weitere perspektivische und teilgeschnittene Rückansicht von Details eines unteren Befestigungselementes der Sanitäranordnung gemäss der Figur 1;
- Fig. 4: eine Schnittdarstellung der Sanitäranordnung im Bereich des unteren Befestigungselements;
- Fig. 5a-5b: Detailansicht des unteren Befestigungselements; und
- Fig. 6: eine Rückansicht einer zu den Figuren 1 bis 5 unterschiedlichen Montageweise der Sanitäranordnung gemäss der vorliegenden Erfindung.

### BESCHREIBUNG BEVORZUGTER AUSFÜHRUNGSFORMEN

In den Figuren 1 bis 5 wird eine erste Montageweise einer Sanitäranordnung gezeigt. Die Figur 6 zeigt eine zweite Montageweise einer Sanitäranordnung. Gleiche Teile sind dabei mit gleichen Bezugszeichen versehen. Der Hauptunterschied zwischen den beiden Montagweisen ist die unterschiedliche Anordnung eines unteren Befestigungselements, so wie dies unten ausgeführt wird. Die Sanitäranordnung wird dabei zu einer Tragstruktur T befestigt.

Die Sanitäranordnung 1 umfasst ein Sanitärelement 2, insbesondere ein Spiegel oder einen Spiegelschrank, mindestens ein oberes Befestigungselement 5 und mindestens ein unteres Befestigungselement 9. Über die Befestigungselemente 5, 9 wird das Sanitärelement 2 zu einer Tragstruktur, wie beispielsweise zu einer Gebäudewand oder einem Montagegestell, befestigt. In der gezeigten Ausführungsform sind jeweils zwei obere Befestigungselemente 5 und zwei untere Befestigungselemente 9 angeordnet. Das mindestens eine untere Befestigungselement 9 liegt in Einbaulage gesehen unterhalb des mindestens einen oberen Befestigungselements 5.

Das Sanitärelement 2 umfasst für die Aufhängung des Sanitärelements 2 mindestens einen Einhängabschnitt 3. In der gezeigten Ausführungsform sind zwei im Abstand zueinander liegende Einhängabschnitte 3 angeordnet. Der Einhängabschnitt 3 ist dabei auf der Rückseite des Sanitärelements 2 angeordnet. Der Einhängabschnitt 3 kann am Sanitärelement 2 befestigt sein oder integral daran angeformt sein. Mit dem Einhängabschnitt 3 wird das Sanitärelement 2 mit dem oberen Befestigungselement 5 verbunden. Weiter weist das Sanitärelement 2 mindestens eine sanitärelementseitige Anschlagsfläche 4 auf. Die sanitärelementseitige Anschlagsfläche 4 liegt dabei in Einbaulage unterhalb des Einhängabschnitts 3.

Das mindestens eine obere Befestigungselement 5 weist einen Befestigungsabschnitt 6 auf, über welchen das Befestigungselement 5 fest zu einer Tragstruktur befestigbar ist. Ferner weist das mindestens eine obere Befestigungselement 5 mindestens einen Hakenabschnitt 7 auf. Der Hakenabschnitt 7 weist eine Hakenfläche 8 auf, auf welcher das Sanitärelement 2 im montierten Zustand mit dem Einhängabschnitt 3 aufliegt. In der gezeigten Ausführungsform weist das obere Befestigungselement 5 eine Vielzahl von Hakenflächen 8 auf. Durch eine Einstellung der Orientierung des oberen Befestigungselements 5 kann der Installateur die zum Einsatz kommende Hakenfläche 8 auswählen, wodurch die Orientierung des Sanitärelements 2 einstellbar ist.

Das mindestens eine untere Befestigungselement 9 weist einen Befestigungsabschnitt 10 auf, über welchen das mindestens eine untere Befestigungselement 9 fest zu einer Tragstruktur befestigt werden kann. Ferner weist das mindestens eine untere Befestigungselement 9 eine Anschlagsfläche 11 auf.

Im montierten Zustand stehen die Anschlagsfläche 11 des unteren Befestigungselements 9 und die sanitärelementseitige Anschlagsfläche 4 derart zueinander, dass eine Bewegung des Sanitärelements 2 von der Hakenfläche 8 weg verhindert wird. Das heisst, die beiden Anschlagsflächen 4, 11 stehen derart zueinander, dass eine Bewegung des Sanitärelements 2 gegen die Lotrichtung verhindert wird. Die beiden Anschlagsflächen 4, 11 können in Kontakt zueinander stehen oder in einem entsprechenden Abstand, der so bemessen ist, dass das Sanitärelement 2 nicht vom Hakenabschnitt 7 getrennt werden kann.

Anhand der Figur 1 wird nun die Struktur des oberen Befestigungselements 5 genauer beschrieben. Das obere Befestigungselement 5 weist eine Schraubenöffnung 21 auf, welche im Befestigungsabschnitt 6 angeordnet ist. Durch diese Schraubenöffnung 21 wird eine Schraube 22 zur Befestigung des Befestigungselements 5 hindurchgeführt. Wie oben erwähnt weist das obere Befestigungselement 5 vorzugsweise mehrere Hakenflächen 8 auf. Die Hakenflächen 8 liegen dabei in unterschiedlichen Abständen zur Schraubenöffnung 21. Durch diese unterschiedlichen Abstände kann je nach Orientierung des oberen Befestigungselements 5 eine andere Distanz zwischen Hakenfläche 8 und Schraubenöffnung 21 eingestellt werden. Der Installateur kann durch Drehen des oberen Befestigungselements 5 die Lage des Sanitärelements 2 einstellen.

Von der Figur 1 ist weiter ersichtlich, dass die Befestigungselemente 5, 9 an den Eckpunkten eines Viereckecks angeordnet sind. Die oberen Befestigungselemente 5 liegen dabei auf einer gemeinsamen Linie, welche sich in der Horizontalen erstreckt. Die unteren Befestigungselemente 9 liegen auf einer gemeinsamen Linie, welche sich in der Horizontalen erstreckt. In anderen Montagevarianten ist es auch denkbar, dass nur ein unteres Befestigungselement 9 angeordnet ist.

Die Figuren 2 bis 5c zeigen Detailansichten des unteren Befestigungselements 9 und dessen Eingriff mit dem Sanitärelement 1.

Das untere Befestigungselement 9 weist eine vom Befestigungsabschnitt 10 abstehende und federnd ausgebildete Rastlasche 12 auf. Die Rastlasche 12 greift dabei im montierten Zustand in eine Rastöffnung 13 am Sanitärelement 1 ein. Die Rastlasche 12 rastet in der Rastöffnung 13 ein. Die Rastöffnung 13 liegt hier in einem Rahmenelement 23, welches Teil des Sanitärelements 2 ist. Pro unteres Befestigungselement 9 ist je eine Rastöffnung 13 angeordnet.

Erfindungsgemäß weist die Rastlasche 12 einen ersten Laschenabschnitt 14 und einen zweiten Laschenabschnitt 15 auf. Die beiden Laschenabschnitte 14, 15 sind an deren Enden fest miteinander verbunden. Der erste Laschenabschnitt 14 ist fest am Befestigungsabschnitt 10 des unteren Befestigungselements 9 angeformt. Der zweite Laschenabschnitt 15 steht über mindestens einen Federarm 16 mit dem Befestigungsabschnitt 10 in Verbindung. In der gezeigten Ausführungsform sind zwei Federarme 16 angeordnet, welche sich seitlich vom zweiten Laschenabschnitt 15 weg erstrecken und eine Art Federjoch bilden. Bei einer Krafteinwirkung auf den zweiten Laschenabschnitt 15 federt der zweite Laschenabschnitt 15 ein und bewegt sich zum ersten Laschenabschnitt 14 hin.

In der gezeigten Ausführungsform weisen beide Laschenabschnitte 14, 15 jeweils eine Rasterhebung 17 auf. Über diese Rasterhebung 17 kann die Rastlasche 12 in die Rastöffnung 13 vom Sanitärelement 2 einrasten.

In der gezeigten Ausführungsform verlaufen die Laschenabschnitte 14, 15 bezüglich einer mittig zu den Laschenabschnitten 14, 15 verlaufenden Ebene in einem Winkel winklig geneigt zueinander. Der Winkel ist dabei derart, dass dieser mit zunehmenden Abstand vom Befestigungsabschnitt 10 kleiner wird. Weiter sind die Laschenabschnitte 14, 15 bezüglich einer mittig durch die Laschenabschnitte 14, 15 verlaufenden Ebene symmetrisch zueinander ausgebildet.

Ferner weist der Befestigungsabschnitt 10 des unteren Befestigungselements 9 eine optionale Schraubenöffnung 21 auf. Durch die Schraubenöffnung 21 kann eine Schraube 22 zur Befestigung des Befestigungselements 9 an der Tragstruktur hindurchgeführt werden.

In der gezeigten Ausführungsform weist der Befestigungsabschnitt 10 des unteren Befestigungselements 9 auf der in Einbaulage zur Tragstruktur orientierten Fläche 18 mindestens ein Klebemittel 19 auf. In der gezeigten Ausführungsform hat das Klebemittel 19 die Form von einem Klebestreifen, wobei vorzugsweise zwei Klebestreifen beabstandet zueinander angeordnet sind. Über das Klebemittel 19 kann das Befestigungselement 9 temporär oder fest zur Tragstruktur befestigt werden. Bei der festen Befestigung wirkt das Klebemittel 19 derart, dass auf die oben genannte Schraube verzichtet werden kann. Bei einer temporären Befestigung dient das Klebemittel 19 dazu, das untere Befestigungselement 9 temporär zu befestigen und dann mit der Schraube 22 fest zu befestigen. Dieses Vorgehen wird untenstehend im Zusammenhang mit dem Verfahren noch genauer beschrieben.

In einer Variante wird die Anschlagsfläche 11 des unteren Befestigungselements 9 durch eine Erhebung 24 am Befestigungsabschnitt 10 des unteren Befestigungselements 9 bereitgestellt. Diese Variante ist in den Figuren 1 bis 5c gezeigt In einer anderen Variante wird die Anschlagsfläche des unteren Befestigungselements 9 an der Rastlasche 12 bereitgestellt wird. Diese Variante ist in der Figur 6 gezeigt.

In einer weiteren Variante weist das untere Befestigungselement 9 zwei Anschlagsflächen 11 auf, wobei eine Anschlagsfläche 11 am Befestigungsabschnitt 10 und die andere Anschlagsfläche an der Rastlasche 12 vorgesehen ist. Bei dieser Variante kann das untere Befestigungselement 9 für verschiedene Konfigurationen des Sanitärelements 2 eingesetzt werden. In den Figuren 1 bis 5c wird die Orientierung gezeigt, bei welcher die Anschlagsfläche 11 am Befestigungsabschnitt 10 für den Einsatz vorgesehen ist und in der Figur 6 wird die Orientierung gezeigt, bei welcher die Anschlagsfläche 11 an der Rastlasche 12 für den Einsatz vorgesehen ist.

In der gezeigten Ausführungsform weist das untere Befestigungselement 9 zwischen der Rastlasche 12 und der Anschlagsfläche 11 einen Zwischenraum 20 auf. Die Rastlasche 12 und die Anschlagsfläche 11 stehen dabei beanstandet zueinander. Dieser Zwischenraum 20 dient der Aufnahme der sanitärelementseitigen Anschlagsfläche 4 im montierten Zustand.

Die sanitärelementseitige Anschlagsfläche 4 wird in der gezeigten Konfiguration gemäss den Figuren 1 bis 5c durch das oben genannte Rahmenelement 23 bereitgestellt. In der Konfiguration gemäss der Figur 6 wird die sanitärelementseitige Anschlagsfläche 4 durch eine Öffnung 13 in einem Rahmenelement 23 bereitgestellt.

Die Figuren 5a bis 5c zeigen eine perspektivische Frontansicht bzw. eine Frontansicht des unteren Befestigungselements 9. Das untere Befestigungselement 9 weist in der gezeigten Ausführungsform im Bereich des Befestigungsabschnitts 10 eine Vielzahl von Rippen 26 auf. Die Rippen 26 erstrecken sich dabei radial von der Schraubenöffnung 21 weg. Unterseitig zu den Rippen 26 ist die besagte Erhebung 24 mit der Anschlagsfläche 11 angeordnet.

Vorzugsweise sind die Befestigungselemente 5, 9 aus einem Kunststoff hergestellt.

Bei einem Verfahren zur Montage der oben beschriebenen Sanitäranordnung 1 werden die folgenden Schritte durchgeführt. In einem ersten Schritt wird das mindestens eine obere Befestigungselement 5 zur Tragstruktur befestigt und das mindestens eine untere Befestigungselement 9 wird unterhalb des mindestens einen oberen Befestigungselements 5 zur Tragstruktur befestigt. In einem nachfolgenden zweiten Schritt, wird das Sanitärelement 1 am oberen Befestigungselement 5 eingehängt. In einem nachfolgenden dritten Schritt wird das Sanitärelement 1 um das obere Befestigungselement 5 gegen das untere Befestigungselement 9 verschwenkt. Nach der Verschwenkung kommen die Anschlagsfläche 11 des unteren Befestigungselementes 9 und die sanitärelementseitige Anschlagsfläche 4 derart zueinander zu stehen, dass eine Bewegung des Sanitärelements 2 von der Hakenfläche gegen die Lotrichtung weg verhindert wird.

Vorzugsweise wird zwischen dem ersten Schritt und dem zweiten Schritt das untere Befestigungselement 9 über die Rastlasche 12 am Sanitärelement 2 befestigt. Dies wird in der Figur 3 dargestellt. Nach dem zweiten Schritt und vor dem dritten Schritt, wird das Sanitärelement 2 gegen die Tragstruktur bewegt, so dass das untere Befestigungselement 9 mit dem Klebemittel 19 an die Tragstruktur geklebt wird. Anschliessend wird das Sanitärelement 1 wieder von der Tragstruktur wegverschwenkt wird und das untere Befestigungselement verbleibt an der Tragstruktur. Das untere Befestigungselement 9 wird dann mit der Tragstruktur, insbesondere über die oben genannte Schraube 22, fest verbunden. Anschliessend werden der zweite und der Dritte Schritte ausgeführt.

Bei dieser Variante des Verfahrens stellt das Klebemittel 19 bezüglich der Trennbewegung zwischen dem Sanitärelement 2 und im unteren Befestigungselement 9 einen Widerstand bereit, welcher grösser ist als die Haltekraft zwischen der Rastlasche 12 und dem Sanitärelement 2.

**BEZUGSZEICHENLISTE**

| | | | |
|---|---|---|---|
| 1 | Sanitäranordnung | 21 | Schraubenöffnung |
| 2 | Sanitärelement | 22 | Schraube |
| 3 | Einhängabschnitt | 23 | Rahmenelement |
| 4 | sanitärelementseitige Anschlagsfläche | 24 | Erhebung |
| | | 25 | Einhängelement |
| 5 | oberes Befestigungselement | 26 | Rippen |
| 6 | Befestigungsabschnitt | | |
| 7 | Hakenabschnitt | T | Tragstruktur |
| 8 | Hakenfläche | | |
| 9 | unteres Befestigungselement | | |
| 10 | Befestigungsabschnitt | | |
| 11 | Anschlagsfläche | | |
| 12 | Rastlasche | | |
| 13 | Rastöffnung | | |
| 14 | erster Laschenabschnitt | | |
| 15 | zweiter Laschenabschnitt | | |
| 16 | Federarm | | |
| 17 | Rasterhebung | | |
| 18 | Fläche | | |
| 19 | Klebemittel | | |
| 20 | Zwischenraum | | |

## Patentansprüche

1. Sanitäranordnung (1) umfassend
ein Sanitärelement (2), insbesondere ein Spiegel oder ein Spiegelschrank, mit mindestens einem Einhängabschnitt (3) und mit mindestens einer in Einbaulage gesehen unterhalb des mindestens einen Einhängabschnitts (3) liegenden sanitärelementseitigen Anschlagsfläche (4),
mindestens ein oberes Befestigungselement (5) mit einem Befestigungsabschnitt (6), über welchen das Befestigungselement (5) fest zu einer Tragstruktur befestigbar ist, und mit mindestens einem Hakenabschnitt (7), der eine Hakenfläche (8) aufweist, auf welcher das Sanitärelement (2) im montierten Zustand mit dem Einhängabschnitt (3) aufliegt, und
mindestens ein in Einbaulage gesehen unterhalb des oberen Befestigungselements (5) liegendes unteres Befestigungselement (9) mit einem Befestigungsabschnitt (10), über welchen das untere Befestigungselement (9) fest zu einer Tragstruktur befestigbar ist, und mit einer Anschlagsfläche (11),
wobei im montierten Zustand die Anschlagsfläche (11) des unteren Befestigungselementes (9) und die sanitärelementseitige Anschlagsfläche (4) derart zueinander stehen, dass eine Bewegung des Sanitärelements (2) von der Hakenfläche (8) gegen die Lotrichtung weg verhindert wird,
wobei das untere Befestigungselement (9) eine vom Befestigungsabschnitt (10) abstehende und federnd ausgebildet Rastlasche (12) aufweist, wobei das Sanitärelement mindestens eine Rastöffnung (13) aufweist, in welche die Rastlasche (12) einrastet, und
wobei die Rastlasche (12) einen ersten Laschenabschnitt (14) und einen zweiten Laschenabschnitt (15) aufweist, **dadurch gekennzeichnet, dass** die Laschenabschnitte (14, 15) an deren einen Enden miteinander verbunden sind, wobei der erste Laschenabschnitt (14) mit einem seinem anderen Ende fest am Befestigungsabschnitt (10) angeformt ist und von diesem absteht, und wobei der zweite Laschenabschnitt (15) mit seinem anderen Ende über mindestens einen Federarm (16) am Befestigungsabschnitt (10) angeformt ist.

2. Sanitäranordnung (1) nach Anspruch 1, **dadurch gekennzeichnet,**
**dass** einer der beiden Laschenabschnitte (14, 15) oder beide der genannten Laschenabschnitte (14, 15) eine Rasterhebung (17) aufweisen, welche in die Rastöffnung (13) am Sanitärelement (2) einrastbar sind; und/oder
**dass** die Laschenabschnitte (14, 15) bezüglich einer mittig durch die Laschenabschnitte (14, 15) verlaufenden Ebene, in einem Winkel winklig geneigt zueinander stehen, wobei der Winkel zwischen den beiden Laschenabschnitten (14, 15) mit zunehmendem Abstand vom Befestigungsabschnitt (10) kleiner wird; und/oder
**dass** die Laschenabschnitte (14, 15) bezüglich einer mittig durch die Laschenabschnitte (14, 15) verlaufenden Ebene symmetrisch zueinander ausgebildet sind.

3. Sanitäranordnung (1) nach einem der vorhergehenden Ansprüche, **dadurch gekennzeichnet, dass** der Befestigungsabschnitt (10) auf der in Einbaulage zur Tragstruktur orientierteren Fläche (18) mindestens ein Klebemittel (19) aufweist, mit welchem das untere Befestigungselement (9) temporär oder fest zur Tragstruktur über eine Klebeverbindung befestigbar ist.

4. Sanitäranordnung (1) nach einem der vorhergehenden Ansprüche 1 bis 3, **dadurch gekennzeichnet, dass** die Anschlagsfläche (11) des unteren Befestigungselements (9) durch eine Erhebung (24) am Befestigungsabschnitt (10) des unteren Befestigungselements (9) bereitgestellt wird; oder dass die Anschlagsfläche (11) des unteren Befestigungselements (9) an der Rastlasche (12) bereitgestellt wird.

5. Sanitäranordnung (1) nach einem der vorhergehenden Ansprüche 1 bis 3, **dadurch gekennzeichnet, dass** das untere Befestigungselement (9) zwei der genannten Anschlagsflächen (11) aufweist, wobei je nach Montagelage des unteren Befestigungselements die eine oder die andere Anschlagsfläche (11) mit der sanitärelementseitigen Anschlagsfläche zusammenwirkt, wobei die eine der genannten Anschlagsflächen (11) des unteren Befestigungselements (9) durch eine Erhebung (24) am Befestigungsabschnitt (10) des unteren Befestigungselements (9) bereitgestellt wird; und wobei die andere der genannten Anschlagsflächen (4) des unteren Befestigungselements (9) an der Rastlasche (12) bereitgestellt wird.

6. Sanitäranordnung (1) nach einem der vorhergehenden Ansprüche, **dadurch gekennzeichnet, dass** die Rastlasche (12) und die Anschlagsfläche (11) des unteren Befestigungselements (9) in einem Abstand beabstandet zueinander stehen, derart, dass ein Zwischenraum (20) zwischen Rastlasche (12) und Anschlagsfläche (11) geschaffen wird, wobei die sanitärelementseitige Anschlagsfläche (4) im montierten Zustand in den Zwischenraum (20) zu liegen kommt.

7. Sanitäranordnung (1) nach einem der vorhergehenden Ansprüche, **dadurch gekennzeichnet, dass** der Befestigungsabschnitt (6) des oberen Befestigungselements (5) und/oder der Befestigungsabschnitt (10) des unteren Befestigungselements (9) eine Schraubenöffnung (21) aufweisen, durch welche eine Schraube (22) zur Befestigung des jeweiligen Befestigungselements (5, 9) an der Tragstruktur hindurchführbar ist.

8. Sanitäranordnung (1) nach Anspruch 7, **dadurch gekennzeichnet, dass** das obere Befestigungselement (5) mehrere Hakenflächen (8) aufweist, wobei die Hakenflächen (8) in unterschiedlichen Abständen zur Schraubenöffnung (21) liegen, derart, dass je nach Orientierung des oberen Befestigungselements (5) eine andere Distanz zwischen Hakenfläche (8) und Schraubenöffnung (21) einstellbar ist.

9. Sanitäranordnung (1) nach einem der vorhergehenden Ansprüche, **dadurch gekennzeichnet, dass** die sanitärelementseitige Anschlagsfläche (4) an einem Rahmenelement (23) des Sanitärelements (2) liegt; und/oder dass der Einhängabschnitt durch ein Einhängelement (25) bereitgestellt wird.

10. Sanitäranordnung (1) nach einem der vorhergehenden Ansprüche, **dadurch gekennzeichnet, dass** in Einbaulage zwischen der sanitärelementseitigen Anschlagsfläche (4) und der Anschlagsfläche (11) des unteren Befestigungselements (9) Spiel vorhanden ist; oder dass im montierten Zustand die sanitärelementseitige Anschlagsfläche (4) in flächigem Kontakt mit der Anschlagsfläche (11) des unteren Befestigungselements (9) steht.

11. Sanitäranordnung (1) nach einem der vorhergehenden Ansprüche, **dadurch gekennzeichnet, dass** der Hakenabschnitt (7) eine Hakennut (24) aufweist, in welche der Einhängabschnitt (3) eingehängt ist.

12. Verfahren zur Montage einer Sanitäranordnung (1) nach einem der vorhergehenden Ansprüche, **dadurch gekennzeichnet, dass**
in einem ersten Schritt das mindestens eine obere Befestigungselement (5) zur Tragstruktur befestigt wird und das mindestens eine untere Befestigungselement (9) unterhalb des mindestens einen oberen Befestigungselements (5) zur Tragstruktur befestigt wird,
dass in einem nachfolgenden zweiten Schritt, das Sanitärelement (1) am oberen Befestigungselement (5) eingehängt wird und
dass in einem nachfolgenden dritten Schritt, das Sanitärelement (1) um das obere Befestigungselement (5) gegen das untere Befestigungselement (9) verschwenkt wird, und dass die die Anschlagsfläche (11) des unteren Befestigungselementes (9) und die sanitärelementseitige Anschlagsfläche (4) derart zueinander zu stehen kommen, dass eine Bewegung des Sanitärelements (2) von der Hakenfläche gegen die Lotrichtung weg verhindert wird.

13. Verfahren nach Anspruch 12 und einem der Ansprüche 3 bis 11,
wobei zwischen dem ersten Schritt und dem zweiten Schritt das untere Befestigungselement (9) über die Rastlasche (12) am Sanitärelement befestigt wird,
wobei nach dem zweiten Schritt und vor dem dritten Schritt, das Sanitärelement (2) gegen die Tragstruktur bewegt wird, so dass das untere Befestigungselement (9) mit dem Klebemittel (19) an die Tragstruktur geklebt wird,
wobei anschliessend das Sanitärelement (2) wieder von der Tragstruktur wegverschwenkt wird und das untere Befestigungselement an der Tragstruktur verbleibt,
wobei das untere Befestigungselement mit der Tragstruktur fest verbunden wird, und
wobei anschliessend der zweite und der dritte Schritt gemäss Anspruch 14 erneut ausgeführt werden.

## Claims

1. Sanitary arrangement (1) comprising
a sanitary element (2), in particular a mirror or a mirror cabinet, with at least one suspension section (3) and with at least one sanitary element-side stop surface (4) located below the at least one suspension section (3) when viewed in the installation position,
at least one upper fastening element (5) with a fastening section (6), via which the fastening element (5) can be firmly fastened to a supporting structure, and with at least one hook section (7), which has a hook surface (8) on which the sanitary element (2) rests with the suspension section (3) in the mounted state, and
at least one lower fastening element (9) located below the upper fastening element (5) when viewed in the installed position, with a fastening section (10), via which the lower fastening element (9) can be firmly fastened to a support structure, and with a stop surface (11),
wherein, in the assembled state, the stop surface (11) of the lower fastening element (9) and the sanitary element-side stop surface (4) are positioned relative to one another in such a way that movement of the sanitary element (2) away from the hook surface (8) in the opposite direction to the perpendicular direction is prevented,
wherein the lower fastening element (9) has a latching tab (12) which projects from the fastening portion (10) and is resiliently formed, wherein the sanitary element has at least one latching opening (13) into which the latching tab (12) engages, and
wherein the latching tab (12) has a first tab section (14) and a second tab section (15), **characterized in that** the tab sections (14, 15) are connected to one another at one of their ends, wherein the first tab section (14) is integrally formed with one of its other ends on the fastening section (10) and projects therefrom, and wherein the second tab section (15) is integrally formed with its other end on the fastening section (10) via at least one spring arm (16).

2. Sanitary arrangement (1) according to claim 1, **characterized in that**,
**in that** one of the two tab sections (14, 15) or both of said tab sections (14, 15) have a latching elevation (17) which can be latched into the latching opening (13) on the sanitary element (2); and/or
**in that** the tab portions (14, 15) are inclined at an angle to one another with respect to a plane running centrally through the tab portions (14, 15), the angle between the two tab portions (14, 15) becoming smaller with increasing distance from the fastening portion (10); and/or
that the tab sections (14, 15) are symmetrical to one another with respect to a plane extending centrally through the tab sections (14, 15).

3. Sanitary arrangement (1) according to one of the preceding claims, **characterized in that** the fastening section (10) has at least one adhesive (19) on the surface (18) that is oriented towards the support structure in the installation position, with which adhesive the lower fastening element (9) can be fastened temporarily or permanently to the support structure via an adhesive connection.

4. Sanitary arrangement (1) according to one of the preceding claims 1 to 3, **characterized in that** the abutment surface (11) of the lower fastening element (9) provided by an elevation (24) on the fastening portion (10) of the lower fastening element (9); or **in that** the abutment surface (11) of the lower fastening element (9) is provided on the latching tab (12).

5. Sanitary arrangement (1) according to one of the preceding claims 1 to 3, **characterized in that** the lower fastening element (9) has two of said stop surfaces (11), one or the other stop surface (11) interacting with the sanitary element-side stop surface depending on the mounting position of the lower fastening element, one of said stop surfaces (11) of the lower fastening element (9) being provided by an elevation (24) on the fastening section (10) of the lower fastening element (9); and wherein the other of said abutment surfaces (4) of the lower fastening element (9) is provided on the latching tab (12).

6. Sanitary arrangement (1) according to one of the preceding claims, **characterized in that** the latching tab (12) and the stop surface (11) of the lower fastening element (9) are spaced apart from one another such that an intermediate space (20) is created between the latching tab (12) and the stop surface (11), the stop surface (4) on the sanitary element side coming to lie in the intermediate space (20) in the assembled state.

7. Sanitary arrangement (1) according to one of the preceding claims, **characterized in that** the fastening section (6) of the upper fastening element (5) and/or the fastening section (10) of the lower fastening element (9) have a screw opening (21) through which a screw (22) for fastening the respective fastening element (5, 9) to the supporting structure can be passed.

8. Sanitary arrangement (1) according to claim 7, **characterized in that** the upper fastening element (5) has a plurality of hook surfaces (8), the hook surfaces (8) being at different distances from the screw opening (21), such that a different distance between the hook surface (8) and the screw opening (21) can be set depending on the orientation of the upper fastening element (5).

9. Sanitary arrangement (1) according to one of the preceding claims, **characterized in that** the sanitary element-side stop surface (4) is located on a frame element (23) of the sanitary element (2); and/or **in that** the suspension section is provided by a suspension element (25).

10. Sanitary arrangement (1) according to one of the preceding claims, **characterized in that**, in the installed position, there is play between the sanitary element-side stop surface (4) and the stop surface (11) of the lower fastening element (9); or **in that**, in the installed state, the sanitary element-side stop surface (4) is in planar contact with the stop surface (11) of the lower fastening element (9).

11. Sanitary arrangement (1) according to one of the preceding claims, **characterized in that** the hook section (7) has a hook groove (24) into which the suspension section (3) is suspended.

12. Method for assembling a sanitary arrangement (1) according to one of the preceding claims, **characterized in that**
in a first step, the at least one upper fastening element (5) is fastened to the support structure and the at least one lower fastening element (9) is fastened below the at least one upper fastening element (5) to the support structure,
that in a subsequent second step, the sanitary element (1) is hooked onto the upper fastening element (5) and
that in a subsequent third step, the sanitary element (1) is pivoted about the upper fastening element (5) against the lower fastening element (9), and that the stop surface (11) of the lower fastening element (9) and the sanitary element-side stop surface (4) come to rest against each other in such a way that movement of the sanitary element (2) away from the hook surface against the perpendicular direction is prevented.

13. Method according to claim 12 and one of claims 3 to 11,
wherein between the first step and the second step, the lower fastening element (9) is fastened to the sanitary element via the locking tab (12),
wherein after the second step and before the third step, the sanitary element (2) is moved against the support structure so that the lower fastening element (9) is bonded to the support structure with the adhesive (19),
whereby the sanitary element (2) is then swung away from the support structure again and the lower fastening element remains on the support structure,
wherein the lower fastening element is firmly connected to the supporting structure, and
whereupon the second and third steps according to claim 14 are carried out again.

## Revendications

1. Ensemble sanitaire (1) comprenant
un élément sanitaire (2), en particulier un miroir ou une armoire de toilette, avec au moins une section d'accrochage (3) et avec au moins une surface de butée (4) côté élément sanitaire, située en dessous de l'au moins une section d'accrochage (3), vue en position de montage,
au moins un élément de fixation supérieur (5) avec une section de fixation (6), par laquelle l'élément de fixation (5) peut être fixé solidement à une structure porteuse, et avec au moins une section de crochet (7), qui présente une surface de crochet (8) sur laquelle l'élément sanitaire (2) repose à l'état monté avec la section d'accrochage (3), et
au moins un élément de fixation inférieur (9) situé en dessous de l'élément de fixation supérieur (5), vu en position de montage, avec une section de fixation (10) par laquelle l'élément de fixation inférieur (9) peut être fixé solidement à une structure porteuse, et avec une surface de butée (11),
dans lequel, à l'état monté, la surface de butée (11) de l'élément de fixation inférieur (9) et la surface de butée (4) côté élément sanitaire se trouvent l'une par rapport à l'autre de telle sorte qu'un mouvement de l'élément sanitaire (2) s'éloignant de la surface de crochet (8) dans le sens contraire à la direction du fil à plomb est empêché,
l'élément de fixation inférieur (9) présentant une languette d'encliquetage (12) faisant saillie de la section de fixation (10) et réalisée de manière élastique, l'élément sanitaire présentant au moins une ouverture d'encliquetage (13) dans laquelle la languette d'encliquetage (12) s'enclenche, et
la languette d'encliquetage (12) comprenant une première partie de languette (14) et une deuxième partie de languette (15),
**caractérisé en ce que**
les partie de languette (14, 15) sont reliées l'un à l'autre à l'une de leurs extrémités, la première partie de languette (14) étant formée de manière fixe sur la section de fixation (10) par l'une de ses autres extrémités et dépassant de celle-ci, et la deuxième partie de languette (15) étant formée sur la section de fixation (10) par son autre extrémité par l'intermédiaire d'au moins un bras élastique (16).

2. Ensemble sanitaire (1) selon la revendication 1, **caractérisé en ce que**
l'une des deux parties de languette (14, 15) ou les deux partie de languette (14, 15) mentionnées présentent une élévation d'encliquetage (17) qui peut être encliqueté dans l'ouverture d'encliquetage (13) sur l'élément sanitaire (2) ; et/ou
**en ce que** les parties de languette (14, 15) sont inclinées angulairement l'une par rapport à l'autre par rapport à un plan passant au milieu des parties de languette (14, 15) , l'angle entre les deux parties de languette (14, 15) diminuant avec l'augmentation de la distance par rapport à la section de fixation (10) ; et/ou
**en ce que** les parties de languette (14, 15) sont réalisées symétriquement l'une par rapport à l'autre par rapport à un plan s'étendant au milieu des sections de languette (14, 15).

3. Ensemble sanitaire (1) selon l'une quelconque des revendications précédentes, **caractérisé en ce que** la section de fixation (10) présente, sur la surface (18) orientée vers la structure porteuse en position de montage, au moins un moyen adhésif (19) avec lequel l'élément de fixation inférieur (9) peut être fixé temporairement ou de manière fixe à la structure porteuse par une liaison adhésive.

4. Ensemble sanitaire (1) selon l'une des revendications précédentes 1 à 3, **caractérisé en ce que** la surface de butée (11) de l'élément de fixation inférieur (9) est fournie par une élévation (24) sur la section de fixation (10) de l'élément de fixation inférieur (9) ; ou **en ce que** la surface de butée (11) de l'élément de fixation inférieur (9) est fournie sur la languette d'encliquetage (12).

5. Ensemble sanitaire (1) selon l'une des revendications précédentes 1 à 3, **caractérisé en ce que** l'élément de fixation inférieur (9) présente deux desdites surfaces de butée (11), l'une ou l'autre desdites surfaces de butée (11) coopérant avec la surface de butée côté élément sanitaire selon la position de montage de l'élément de fixation inférieur, l'une desdites surfaces de butée (11) de l'élément de fixation inférieur (9) étant fournie par une élévation (24) sur la portion de fixation (10) de l'élément de fixation inférieur (9) ; et l'autre desdites surfaces de butée (4) de l'élément de fixation inférieur (9) étant fournie sur la languette d'encliquetage (12).

6. Ensemble sanitaire (1) selon l'une quelconque des revendications précédentes, **caractérisé en ce que** la languette d'encliquetage (12) et la surface de butée (11) de l'élément de fixation inférieur (9) sont espacées l'une de l'autre d'une distance telle qu'un espace intermédiaire (20) soit créé entre la languette d'encliquetage (12) et la surface de butée (11), la surface de butée (4) côté élément sanitaire venant se placer dans l'espace intermédiaire (20) à l'état monté.

7. Ensemble sanitaire (1) selon l'une quelconque des revendications précédentes, **caractérisé en ce que** la section de fixation (6) de l'élément de fixation supérieur (5) et/ou la section de fixation (10) de l'élément de fixation inférieur (9) présentent une ouverture pour vis (21) à travers laquelle une vis (22) peut être passée pour fixer l'élément de fixation respectif (5, 9) à la structure porteuse.

8. Ensemble sanitaire (1) selon la revendication 7, **caractérisé en ce que** l'élément de fixation supérieur (5) présente plusieurs surfaces de crochet (8), les surfaces de crochet (8) étant situées à des distances différentes de l'ouverture de vis (21), de telle sorte qu'une distance différente entre la surface de crochet (8) et l'ouverture de vis (21) peut être réglée selon l'orientation de l'élément de fixation supérieur (5).

9. Ensemble sanitaire (1) selon l'une quelconque des revendications précédentes, **caractérisé en ce que** la surface de butée (4) côté élément sanitaire est située sur un élément de cadre (23) de l'élément sanitaire (2) ; et/ou **en ce que** la section d'accrochage est fournie par un élément d'accrochage (25).

10. Ensemble sanitaire (1) selon l'une quelconque des revendications précédentes, **caractérisé en ce que**, en position de montage, il y a du jeu entre la surface de butée (4) côté élément sanitaire et la surface de butée (11) de l'élément de fixation inférieur (9) ; ou **en ce que**, à l'état monté, la surface de butée (4) côté élément sanitaire est en contact superficiel avec la surface de butée (11) de l'élément de fixation inférieur (9).

11. Ensemble sanitaire (1) selon l'une quelconque des revendications précédentes, **caractérisé en ce que** la section de crochet (7) présente une rainure de crochet (24) dans laquelle est accrochée la section d'accrochage (3).

12. Procédé de montage d'un ensemble sanitaire (1) selon l'une quelconque des revendications précédentes, **caractérisé en ce que**
dans une première étape, l'au moins un élément de fixation supérieur (5) est fixé à la structure porteuse et l'au moins un élément de fixation inférieur (9) est fixé en dessous de l'au moins un élément de fixation supérieur (5) à la structure porteuse,
**en ce que**, dans une deuxième étape suivante, l'élément sanitaire (1) est accroché à l'élément de fixation supérieur (5) et
**en ce que**, dans une troisième étape suivante, l'élément sanitaire (1) est pivoté autour de l'élément de fixation supérieur (5) contre l'élément de fixation inférieur (9), et **en ce que** la surface de butée (11) de l'élément de fixation inférieur (9) et la surface de butée (4) côté élément sanitaire viennent se placer l'une par rapport à l'autre de telle sorte qu'un mouvement de l'élément sanitaire (2) s'éloignant de la surface de crochet dans la direction opposée à la direction du fil à plomb soit empêché.

13. Procédé selon la revendication 12 et l'une des revendications 3 à 11,
dans lequel, entre la première étape et la deuxième étape, l'élément de fixation inférieur (9) est fixé à l'élément sanitaire par l'intermédiaire de la languette d'encliquetage (12),
dans lequel, après la deuxième étape et avant la troisième étape, l'élément sanitaire (2) est déplacé contre la structure porteuse, de sorte que l'élément de fixation inférieur (9) soit collé à la structure de support à l'aide du moyen adhésif (19),
l'élément sanitaire (2) étant ensuite à nouveau écarté de la structure porteuse par pivotement et l'élément de fixation inférieur restant sur la structure porteuse,
l'élément de fixation inférieur étant solidement fixé à la structure porteuse, et
les deuxième et troisième étapes étant ensuite exécutées à nouveau selon la revendication 14.
